# EUROPÄISCHE PATENTSCHRIFT

(11) **EP 1 038 825 B1**
(45) Veröffentlichungstag und Bekanntmachung des Hinweises auf die Patenterteilung: **29.09.2004**
(21) Anmeldenummer: 99105907.2
(22) Anmeldetag: 24.03.1999
(51) Int. Cl.: B66F 3/26, B66F 3/24

(54) **Hebeeinrichtung zum Anheben schwerer Lasten, insbesondere entgleister Schienenfahrzeuge**
Lifting device for lifting heavy loads, in particular derailed railway vehicles
Dispositif de levage pour lever des charges lourdes, en particulier des véhicules ferroviaires déraillés

(43) Veröffentlichungstag der Anmeldung: 27.09.2000
(73) Patentinhaber: Lukas Hydraulik GmbH & Co. KG., D-91058 Erlangen (DE)
(72) Erfinder: Heller, Heinz, 91056 Erlangen (DE)
(74) Vertreter: Stippl, Hubert, Dipl.-Ing.

(56) Entgegenhaltungen:
- EP-A- 0 717 199
- DE-A- 3 545 110
- DE-A- 19 700 025
- US-A- 3 731 487

## Beschreibung

Die Erfindung betrifft eine Hebeeinrichtung zum Anheben schwerer Lasten, z.B. entgleister Schienenfahrzeuge, zum permanenten oder zeitweiligen Einbau mit mindestens einem Zylinder, insbesondere Hydraulikzylinder, zur Betätigung eines mechanischen Stempels. Konkret betrifft die vorliegende Erfindung einen sogenannten "Innenheber".

Ein derartiger Arbeitzylinder ist bereit aus der EP-A-0 717 199 bekannt.

Fahrzeuge (z.B Straßenbahnen, U-Bahnen etc ), bei denen m Entgleisungsfall das Anheben und/oder Verschieben von der Außenseite des entgleisten Fahrzeugs her nicht möglich ist (z.B. im Tunnelbereich) werden mit sogenannten "Innenhebern" geborgen. Unter Innenheber versteht man im Innenraum des Fahrzeugs im Bodenbereich permanent oder zeitweise angebaute Hebereinrichtungen, mittels welcher auch bei stark eingeschränkter Zugänglichkeit von außen Rettungsmaßnahmen durchgeführt werden können. Bisher bekannte Innenheber sind als einfach wirkende hydraulische Zylinder oder Teleskopzylinder konzipiert, die in der Regel im Boden des Fahrzeugs befestigt werden. Daher ist am Fahrzeug eine hierzu vorgesehene Bodenhülse angeordnet. In diese Bodenhülse wird der Zylinder kopfüber installiert. Im Betrieb fährt die Kolbenstange bei Betätigung nach unten aus und hebt den Fahrzeugaufbau zum nachfolgenden Verschieben an.

Bei den heutzutage vermehrt eingesetzten Niederflurfahrzeugen wird die Installation entsprechend der Innenheber aufgrund der Platzvorgaben immer schwieriger.

Die Aufgabe der vorliegenden Erfindung besteht darin, eine Hebeeinrichtung zur Verfügung zu stellen, welche bei Niederflurfahrzeugen eingesetzt werden kann und gleichzeitig eine hohe Knicksicherheit sowie Biegebelastbarkeit bei einwandfreiem Führungsverhalten aufweist.

Diese Aufgabe wird bei der gattungsgemäßen Hebeeinrichtung dadurch gelöst, daß Zylinder und Stempel voneinander getrennt sind und der Stempel in einem Führungsrohr untergebracht ist. Die Erfindung ermöglicht es, eine Hebeeinrichtung mit ausreichenden Kräften sowie sehr stabiler Führung im Bereich des Stempels zu realisieren, welche insbesondere im Außenwandbereich von Niederflurfahrzeugen anzubringen ist.

Zweckmäßigerweise ist der Stempel als Hohlstempel ausgebildet. Hierdurch wird zum einen eine Gewichtseinsparung erzielt, zum anderen wird die Montierbarkeit des Stempels vereinfacht. Demgegenüber bleibt die Steifigkeit des Stempels erhalten.

Am vorderen Ende des Hohlstempels befindet sich der Werkzeugeinsatz, welcher insbesondere auch als austauschbarer Werkzeugeinsatz konzipiert werden kann.

Zur Befestigung der Hebeeinrichtung am Fahrzeug umfaßt das Führungsrohr eine Aufnahme, insbesondere Bajonettaufnahme. Die Aufnahme befindet sich zweckmäßigerweise im Bodenbereich des Fahrzeugs.

Gemäß einer weiteren Ausgestaltung der vorliegenden Erfindung sind Zylinder und Stempel miteinander gelenkig verbunden. Hierdurch wird vermieden, daß im Einsatz elastische Verbiegungen aus dem Stempelbereich auf den Zylinderbereich übertragen und dort zu Beschädigungen an den Laufflächen bzw. Dichtungen führen.

Eine besonders einfach herzustellende Möglichkeit einer solchen gelenkigen Verbindung besteht in dem Einsatz einer Kugelpfanne sowie Kugelkalotte im Bereich der Kontaktfläche von Stempel zu Kolbenstange des Zylinders.

Zweckmäßigerweise ist die Gelenkbewegung von Stempel zu Kolbenstange federbelastet, und zwar z.B. durch mindestens ein zwischen Zylinder und Stempel vorgesehenes Federelement, welches als axial wirkendes Federelement ausgebildet sein kann.

Gemäß einer weiteren Ausgestaltung der vorliegenden Erfindung sind der Stempel sowie die Kolbenstange des Zylinders mittels eines axial über die Innenseite des Hohlstempels einzubringenden Schraubbolzens miteinander verbindbar.

Weiterhin ist gemäß einer Weiterbildung der Erfindung im Bereich der Verbindung von Kolbenstange und Stempel ein Haltering, z.B. in Form einer Überfallmutter, vorgesehen. Der Haltering hält die Aufnahme der Kolbenstange des Zylinders sowie des Führungsrohrs zusammen. Zur Vermeidung von nachteiligen Beeinträchtigungen durch Schmutz ist zwischen Haltering und Zylinder eine Dichtung vorgesehen. Die Dichtung hat ferner den Vorteil, daß der Stempel sich gegenüber dem Zylinder im nicht belasteten Zustand nicht von selbst durch leichte Erschütterungen verdrehen und hierdurch die Verbindung von Halterohr zu Fahrzeug unbeabsichtigt gelöst werden kann.

Der Haltering ist so konzipiert bzw. dimensioniert, daß er eine Schwenkbewegung des Stempels einschließlich Führungsrohrs gegenüber dem Zylinder ermöglicht.

Die Außenseite des Zylinders sowie Halterings sind zweckmäßigerweise fluchtend angeordnet, so daß der Durchmesser des Zylinders nicht überschritten wird und ein problemloser Einbau damit gewährleistet ist.

Weiterhin kann, insbesondere im Falle einer permanent am Fahrzeug verbleibenden Hebeeinrichtung, eine Sicherungseinrichtung zur Lagefixierung von Zylinder und/oder Stempel vorgesehen sein.

Als Sicherungseinrichtung dient beispielsweise mindestens ein Sicherungsstift im Bereich des Zylinders und/oder Stempels und/oder Halterings. Der Sicherungsstift kann hierbei zweckmäßigerweise radial verlaufend angeordnet sein.

Die erfindungsgemäße Hebeeinrichtung eignet sich ganz besonders für den Einbau im Außenwandbereich des Fahrzeugs, insbesondere z.B. in der Profilsäule der Außenwand. Die Position der Verriegelung der Hebeeinrichtung ist vorzugsweise im Bodenbereich des Fahrzeugs vorgesehen.

Eine zweckmäßige Ausgestaltung der vorliegenden Erfindung wird anhand der Zeichnungsfiguren näher erläutert. Es zeigen:
- Fig. 1: eine Schnittdarstellung durch die Hebeeinrichtung gemäß der vorliegenden Erfindung;
- Fig. 2a: eine Schnittdarstellung entlang der Linie E-F von Fig. 1;
- Fig. 2b: eine Schnittdarstellung entlang der Linie C-D sowie

Bezugsziffer 1 in Fig. 1 bezeichnet die Hebeeinrichtung, z.B. einen sogenannten "Innenheber" in ihrer Gesamtheit. Die Hebeeinrichtung I umfaßt einen Zylinder 2 mit einer im Zylinder 2 über einen Kolben 21 geführte Kolbenstange 9. Die Kolbenstange 9 verläuft in einem Führungsteil 19 am erweiterten Ende des Zylinders 2. An der gegenüberliegenden Seite befindet sich ein Abschlußdeckel 20 sowie eine im Abschlußdeckel 20 vorgesehene Verbindung mit einem Hydraulikschlauch 17 und Schnellkupplung 14. Eine entsprechende Schnellkupplung 16 ist ebenfalls im erweiterten Bereich des Zylinders 2 zur Verbindung mit einem Hydraulikschlauch 18 vorgesehen.

Die Hydraulikschläuche 17, 18 stehen mit einem Umschaltventil sowie einer Pumpe mit Reservoir, die in der Fig. 1 nicht dargestellt sind, in Verbindung.

Gemäß der vorliegenden Erfindung sind Zylinder 2 sowie Stempel 3 getrennt voneinander ausgebildet. Hierzu ist ein Stempel in Form eines Hohlstempels vorgesehen, welcher in einem Führungsrohr 4 geführt ist. An der Außenseite des Führungsteils 19 sowie angrenzenden Führungsrohrs 4 befindet sich ein Haltering, insbesondere in Form einer Überfallmutter 12.

Kolbenstange 9 sowie Stempel 3 sind uber einen mittig angeordneten Gewindebolzen unter Einschaltung eines axial wirkenden Federelements 10 miteinander verbunden. Die Kolbenstange 9 ist an ihrer Stirnseite zudem als Kugelkalotte 8 und die angrenzende Stirnseite des Stempels 3 als Kugelpfanne 7 ausgebildet, wodurch Stempel 3 zu Kolbenstange 2 etwas verschwenkt werden kann. Der Haltering ist hierbei so zu konzipieren, daß er eine gewisse Verschwenkung von Stempel 3, Führungsrohr 4 sowie Zylinder 2 zuläßt.

Der Zylinder 2 zeigt in seinem im Stempel 3 zugewandten Endbereich eine Erweiterung des Durchmessers, der in diesem Bereich dem Durchmesser des Halterings bzw. der Überfallmutter 12 entspricht. Der Stempel 3 wird einem Führungsrohr 4 geführt. An dem Führungsrohr 4 befindet sich eine Aufnahme, insbesondere Bajonettaufnahme 5 zur Verriegelung des Führungsrohrs 4 im Bodenbereich eines nicht dargestellten Fahrzeugs.

Zwischen dem erweiterten Bereich des Zylinders 2 und dem Haltering befindet sich eine umlaufende Dichtung 13 in Form einer O-Ringdichtung, die dafür sorgt, daß kein Schmutz zwischen Zylinder und Haltering gelangen kann. Daneben hat die Dichtung 13 die zusätzliche Funktion, daß der Stempel 3 einschließlich Führungsrohr 4 sich gegenüber dem Zylinder 2 im nicht belasteten Zustand nicht von selbst durch leichte Erschütterungen verdrehen kann und hierdurch die Bajonettsicherung an der Bajonettaufnahme 5 ungewollt gelöst wird.

Die Kolbenstange 9 und der Stempel 3 sind gelenkig miteinander verbunden, und zwar z.B. über eine im Bereich der Kontaktfläche von Kolbenstange 9 und Stempel 3 vorgesehene Kugelkalotte 8, die mit einer Kugelpfanne 7 zusammenwirkt. Kolbenstange 9 und Stempel 3 stehen über einen axial einschraubbaren Schraubbolzen 11 miteinander in Verbindung. Der Schraubbolzen 11 beaufschlagt zudem ein axiales Federelement 10. Zur Gewährleistung einer gelenkartigen Beweglichkeit des Stempels 3 zur Kolbenstange 9 ist die Bohrung für den Schraubbolzen 11 im Bereich des Stempels 3 überdimensioniert ausgebildet.

Darüber hinaus ist die Überfallmutter 12 ebenfalls so dimensioniert, daß sie eine Verschwenkung des Stempels 3 zur Kolbenstange 9 zuläßt. An der Vorderseite des Stempels 3 befindet sich ein individuell austauschbarer Werkzeugeinsatz 6. Der Sicherungsstift 15 verhindert ein Verdrehen zwischen Überfallmutter 12 und Führungsrohr 4.

Fig. 2a zeigt die Anordnung zweier Sicherungsstifte 22 im Bereich des erweiterten Teils des Zylinders 2. Zwei Sicherungsstifte 23 sind darüber hinaus auch im Bereich des Stempels 3 (vgl. Fig 2b) vorgesehen, wodurch die beiden erfindungsgemäß getrennt voneinander Konstruktionskomponenten auch bei Erschütterung etc. in ihrer Lage sichern und ein selbständiges Lösen vermeiden.

Aus der Fig 2c ergibt sich die Ausbildung der Bajonettaufnahme 5 zur Lagefixierung des Stempels 3 am Fahrzeug.

Die erfindungsgemäße Hebeeinrichtung 1 wird zweckmäßigerweise im Außenwandbereich 1, insbesondere im Bereich der Profilsäule der Außenwand kopfüber eingesetzt und das Führungsrohr 4 des Stempels 3 an der Bajonettaufnahme 5 mit dem Bajonettverschluß des Fahrzeugs gekoppelt.

Die Erfindung ermöglicht es, Hebeeinrichtungen, insbesondere sogenannte "Innenheber" an Schienenfahrzeugen einzusetzen, bei denen lediglich eine sehr geringe Bodenfreiheit vorgegeben ist (Niederflurfahrzeuge), ohne daß Beeinträchtigungen in bezug auf die Stabilität der Hebeeinrichtung in Kauf zu nehmen sind.

### BEZUGSZEICHEN

- 1: Hebeeinrichtung
- 2: Zylinder
- 3: Stempel
- 4: Führungsrohr
- 5: Bajonettaufnahme
- 6: Werkzeugeinsatz
- 7: Kugelpfanne
- 8: Kugelkalotte
- 9: Kolbenstange
- 10: Federelement
- 11: Schraubbolzen
- 12: Überfallmutter
- 13: Dichtung
- 14: Schnellkupplung
- 15: Sicherungsstift
- 16: Schnellkupplung
- 17: Hydraulikschlauch
- 18: Hydraulikschlauch
- 19: Führungsteil
- 20: Abschlußdeckel
- 21: Kolben
- 22: Sicherungsstift
- 23: Sicherungsstift

## Patentansprüche

1. Hebeeinrichtung zum Anheben schwerer Lasten, z.B. entgleister Schienenfahrzeuge zum permanenten oder zeitweisen Einbau mit mindestens einem Zylinder, insbesondere Hydraulikzylinder zur Betätigung eines mechanischen Stempels,
**dadurch gekennzeichnet, daß**
Zylinder (2) und Stempel (3) voneinander getrennt sind und der Stempel (3) in einem Führungsrohr (4) untergebracht ist, wobei das Führungsrohr (4) mit dem Zylinder (2) lösbar verbunden ist.

2. Hebeeinrichtung nach Anspruch 1,
**dadurch gekennzeichnet, daß**
der Stempel (3) als Hohlstempel ausgebildet ist.

3. Hebeeinrichtung nach Anspruch 1 oder 2,
**dadurch gekennzeichnet, daß**
der Stempel (3) an seiner Vorderseite einen Werkzeugeinsatz (6) aufweist.

4. Hebeeinrichtung nach einem der vorhergehenden Ansprüche,
**dadurch gekennzeichnet, daß**
an dem Führungsrohr (4) eine Aufnahme, insbesondere bei Bajonettaufnahme (5), zur Verbindung mit dem Fahrzeug vorgesehen ist.

5. Hebeeinrichtung nach einem der vorhergehenden Ansprüche,
**dadurch gekennzeichnet, daß**
Zylinder (2) und Stempel (3) gelenkig miteinander verbunden sind.

6. Hebeeinrichtung nach Anspruch 5,
**dadurch gekennzeichnet, daß**
zur Erzielung einer gelenkigen Lagerung eine Kugelpfanne (7) und Kugelkalotte (8) im Bereich der Kontaktfläche von Stempel (3) zu Kolbenstange (9) des Zylinders (2) vorgesehen sind.

7. Hebeeinrichtung nach Anspruch 5 oder 6,
**dadurch gekennzeichnet, daß**
zwischen Zylinder (2) und Stempel (3) mindestens ein Federelement (10) wirksam ist.

8. Hebeeinrichtung nach Anspruch 7,
**dadurch gekennzeichnet, daß**
als Federelement (10) ein axiales Federelement vorgesehen ist.

9. Hebeeinrichtung nach einem der vorhergehenden Ansprüche 6 - 8,
**dadurch gekennzeichnet, daß**
Stempel (3) und Kolbenstange (9) mittels eines axial über die Innenseite des Stempels (3) einzubringenden Schraubbolzens (11) verbindbar sind.

10. Hebeeinrichtung nach einem der vorhergehenden Ansprüche 6 - 9,
**dadurch gekennzeichnet, daß**
im Bereich der Verbindung von Kolbenstange (9) und Stempel (3) ein Haltering vorgesehen ist.

11. Hebeeinrichtung nach Anspruch 10,
**dadurch gekennzeichnet, daß**
der Haltering eine Überfallmutter (12) ist.

12. Hebeeinrichtung nach Anspruch 10 oder 11,
**dadurch gekennzeichnet, daß**
zwischen Haltering und Zylinder (2) eine Dichtung (13) vorgesehen ist.

13. Hebeeinrichtung nach einem der vorhergehenden Ansprüche 10 - 12,
**dadurch gekennzeichnet, daß**
der Haltering eine Schwenkbewegung des Stempels (3) einschließlich Führungsrohrs (4) gegenüber dem Zylinder (2) zuläßt.

14. Hebeeinrichtung nach einem der vorhergehenden Ansprüche 10 - 13,
**dadurch gekennzeichnet, daß**
die jeweilige Außenseite des Zylinders (2) sowie Halterings im Bereich des Übergangs miteinander fluchten.

15. Hebeeinrichtung nach einem der vorhergehenden Ansprüche,
**dadurch gekennzeichnet, daß**
eine Sicherungseinrichtung zur Lagefixierung von Zylinder (2) und/oder Stempel (3) vorgesehen ist.

16. Hebeeinrichtung nach Anspruch 15,
**dadurch gekennzeichnet, daß**
als Sicherungseinrichtung mindestens ein Sicherungsstift (15, 22, 23) am Zylinder (2) und/oder Stempel (3) und/oder Haltering vorgesehen ist.

17. Hebeeinrichtung nach einem der vorhergehenden Ansprüche,
**dadurch gekennzeichnet, daß**
die Hebeeinrichtung für einen Einbau im Außenwandbereich des Fahrzeugs vorgesehen ist.

18. Hebeeinrichtung nach einem der vorhergehenden Ansprüche,
**dadurch gekennzeichnet, daß**
die Position der Verriegelung von Hebeeinrichtung und Fahrzeug im Bodenbereich des Fahrzeugs vorgesehen ist.

## Claims

1. Lifting device for lifting heavy loads, for example derailed rail vehicles, for permanent or temporary installation, comprising at least one cylinder, in particular a hydraulic cylinder, for actuating a mechanical plunger, **characterized in that** cylinder (2) and plunger (3) are separated from each other and the plunger (3) is accommodated in a guide tube (4), the guide tube (4) being detachably connected to the cylinder (2).

2. Lifting device according to Claim 1, **characterized in that** the plunger (3) is formed as a hollow plunger.

3. Lifting device according to Claim 1 or 2, **characterized in that** the plunger (3) has a tool insert (6) on its front side.

4. Lifting device according to one of the preceding claims, **characterized in that** a holder, in particular a bayonet holder (5), for connection to the vehicle is provided on the guide tube (4).

5. Lifting device according to one of the preceding claims, **characterized in that** cylinder (2) and plunger (3) are connected to each other in an articulated manner.

6. Lifting device according to Claim 5, **characterized in that**, in order to achieve an articulated mounting, a spherical cup (7) and spherical dome (8) are provided in the region of the contact surface of plunger (3) to piston rod (9) of the cylinder (2).

7. Lifting device according to Claim 5 or 6, **characterized in that** at least one spring element (10) acts between cylinder (2) and plunger (3).

8. Lifting device according to Claim 7, **characterized in that** the spring element (10) provided is an axial spring element.

9. Lifting device according to one of the preceding Claims 6 - 8, **characterized in that** plunger (3) and piston rod (9) can be connected by means of a threaded bolt (11) to be introduced axially via the inside of the plunger (3).

10. Lifting device according to one of the preceding Claims 6 - 9, **characterized in that** a retaining ring is provided in the region of the connection between piston rod (9) and plunger (3).

11. Lifting device according to Claim 10, **characterized in that** the retaining ring is a union nut (12).

12. Lifting device according to Claim 10 or 11, **characterized in that** a seal (13) is provided between retaining ring and cylinder (2).

13. Lifting device according to one of the preceding Claims 10 - 12, **characterized in that** the retaining ring permits a pivoting movement of the plunger (3) including guide tube (4) with respect to the cylinder (2).

14. Lifting device according to one of the preceding Claims 10 - 13, **characterized in that** the respective outer side of the cylinder (2) and retaining ring are aligned with each other in the region of the transition.

15. Lifting device according to one of the preceding claims, **characterized in that** a securing device is provided to fix the position of cylinder (2) and/or plunger (3).

16. Lifting device according to Claim 15, **characterized in that** the securing device provided is at least one securing pin (15, 22, 23) on the cylinder (2) and/or plunger (3) and/or retaining ring.

17. Lifting device according to one of the preceding claims, **characterized in that** the lifting device is provided for installation in the outer wall area of the vehicle.

18. Lifting device according to one of the preceding claims, **characterized in that** the position for locking the lifting device and vehicle is provided in the floor area of the vehicle.

## Revendications

1. Dispositif de levage pour relever des charges lourdes, p. ex. des véhicules ferroviaires déraillés, destiné à être installé de façon permanente ou temporaire, comprenant au moins un vérin, notamment un vérin hydraulique pour actionner un poinçon mécanique, **caractérisé en ce que** le vérin (2) et le poinçon (3) sont distincts l'un de l'autre et que le poinçon (3) est logé dans un tube de guidage (4), sachant que le tube de guidage (4) est relié de façon amovible au vérin (2).

2. Dispositif de levage selon la revendication 1, **caractérisé en ce que** le poinçon (3) est réalisé en tant que poinçon creux.

3. Dispositif de levage selon la revendication 1 ou 2, **caractérisé en ce que** le poinçon (3) présente sur sa face avant un raccord d'outil (6).

4. Dispositif de levage selon l'une des revendications précédentes, **caractérisé en ce qu'**un réceptacle, notamment pour un emmanchement à baïonnette (5), est prévu sur le tube de guidage (4) afin de le relier au véhicule.

5. Dispositif de levage selon l'une des revendications précédentes, **caractérisé en ce que** le vérin (2) et le poinçon (3) sont assemblés de façon articulée.

6. Dispositif de levage selon la revendication 5, **caractérisé en ce qu'**un coussinet sphérique (7) et une calotte sphérique (8) sont prévus dans la zone de la surface de contact entre le poinçon (3) et la tige de piston (9) du vérin (2), afin d'obtenir une liaison articulée.

7. Dispositif de levage selon la revendication 5 ou 6, **caractérisé en ce qu'**au moins un élément à ressort (10) agit entre le vérin (2) et le poinçon (3).

8. Dispositif de levage selon la revendication 7, **caractérisé en ce qu'**un élément à ressort axial est prévu en tant qu'élément à ressort (10).

9. Dispositif de levage selon l'une des revendications précédentes 6 - 8, **caractérisé en ce que** le poinçon (3) et la tige de piston (9) peuvent être assemblés au moyen d'un boulon fileté (11) pouvant être mis en place axialement par l'intérieur du poinçon (3).

10. Dispositif de levage selon l'une des revendications précédentes 6 - 9, **caractérisé en ce qu'**une bague de retenue est prévue dans la zone de liaison entre la tige de piston (9) et le poinçon (3).

11. Dispositif de levage selon la revendication 10, **caractérisé en ce que** la bague de retenue est un écrou-raccord (12).

12. Dispositif de levage selon la revendication 10 ou 11, **caractérisé en ce qu'**une garniture d'étanchéité (13) est prévue entre la bague de retenue et le vérin (2).

13. Dispositif de levage selon l'une des revendications précédentes 10 - 12, **caractérisé en ce que** la bague de retenue permet au poinçon (3) et au tube de guidage (4) de pivoter par rapport au vérin (2).

14. Dispositif de levage selon l'une des revendications précédentes 10 - 13, **caractérisé en ce que** la face extérieure du vérin (2) et celle de la bague de retenue sont alignées l'une sur l'autre au niveau de la transition.

15. Dispositif de levage selon l'une des revendications précédentes, **caractérisé en ce qu'**un dispositif d'arrêt est prévu pour immobiliser le vérin (2) et/ou le poinçon (3).

16. Dispositif de levage selon la revendication 15, **caractérisé en ce que** le dispositif d'arrêt comporte au moins une goupille de sécurité (15, 22, 23) sur le vérin (2) et/ou le poinçon (3) et/ou la bague de retenue.

17. Dispositif de levage selon l'une des revendications précédentes, **caractérisé en ce que** le dispositif de levage est prévu pour être installé dans la zone de la paroi extérieure du véhicule.

18. Dispositif de levage selon l'une des revendications précédentes, **caractérisé en ce que** l'endroit où le dispositif de levage et le véhicule sont verrouillés l'un à l'autre est prévu dans la zone du plancher du véhicule.
